# EUROPÄISCHE PATENTSCHRIFT

(11) **EP 1 302 261 B1**
(45) Veröffentlichungstag und Bekanntmachung des Hinweises auf die Patenterteilung: **29.03.2006**
(21) Anmeldenummer: 02022527.2
(22) Anmeldetag: 07.10.2002
(51) Int. Cl.: B22D 17/20

(54) **Giesskammer zum Druckgiessen von Metallen**
Shot sleeve for diecasting metals
Chambre de coulée, pour la coulée sous pression de métaux

(30) Priorität: 12.10.2001 DE 20116677 U
(43) Veröffentlichungstag der Anmeldung: 16.04.2003
(73) Patentinhaber: ORTMANN Druckgiesstechnik GmbH Giesskammern- Giessbehälter Druckgiesswerkzeuge-Formenbau, 41468 Neuss (DE)
(72) Erfinder: Ortmann Ulrich F, D-41468 Neuss (DE)
(74) Vertreter: Paul, Dieter-Alfred

(56) Entgegenhaltungen:
- EP-A- 0 255 475
- EP-A- 1 134 049
- EP-A- 1 214 997
- DE-A- 3 335 277
- DE-A- 3 335 280
- US-A- 3 515 203
- US-A- 5 259 436
- PATENT ABSTRACTS OF JAPAN vol. 1997, no. 02, 28. Februar 1997 (1997-02-28) & JP 08 267211 A (KATSUMI MASAISHI), 15. Oktober 1996 (1996-10-15) -& JP 08 267211 A (KATSUMI MASAISHI) 15. Oktober 1996 (1996-10-15)
- PATENT ABSTRACTS OF JAPAN vol. 018, no. 258 (M-1606), 17. Mai 1994 (1994-05-17) & JP 06 039514 A (SAKAGUCHI DENNETSU KK), 15. Februar 1994 (1994-02-15) -& JP 06 039514 A (SAKAGUCHI DENNETSU KK) 15. Februar 1994 (1994-02-15)

## Beschreibung

Die vorliegende Erfindung betrifft eine Gießkammer für das Druckgießen von Metallen mit einem Gießkammermantel und Heizmitteln zur Vorwärmung der Gießkammer nach dem Oberbegriff von Anspruch 1.

Gießkammern der vorstehend genannten Art sind beispielsweise aus der WO99/5007 bekannt und werden in erster Linie in Druckgießmaschinen zum Druckgießen von Metallen wie beispielsweise Aluminium, Magnesium und Messing eingesetzt. Dabei werden hauptsächlich horizontale Gießkammern verwendet, die an ihrem einen, maschinenseitigen Ende obenseitig eine Gußmaterialeinfüllöffnung und an ihrem anderen, formseitigen Ende eine Gußmaterialauslaßöffnung aufweisen.

Den Gießkammern wird das Gußmaterial in flüssiger, zum Teil aber auch in halbfester Form zugeführt. Gerade im letzteren Fall tritt das Problem auf, daß sich das Gußmaterial beim Einfüllen in die Gießkammer ungleichmäßig abkühlt, was sich negativ auf die Qualität des fertigen Gußteils auswirken kann. Aus diesem Grund sind bei der bekannten Gießkammer Heizelemente in Form von Heizringen um die Gießkammer herum vorgesehen, um die Gießkammer je nach verwendetem Metall auf eine Temperatur zwischen 550 und 600°C vorzuwärmen und auf diese Weise das Material in einem halbverfestigten Zustand zu halten. ,

Durch die Erwärmung der Gießkammer können zwar unerwünschte Verfestigungen des Gießmaterials verhindert werden. Der gerätetechnische Aufwand ist aufgrund der Vielzahl von benötigten Heizelementen jedoch hoch. Außerdem ist auch die erforderliche Heizleistung immens.

Aus der EP-A-0 255 475 ist des weiteren eine Füllbüchse bekannt, bei welcher die Heizmittel in der Form von Heizstäben ausgebildet sind, die in konzentrisch angeordneten axialen Längsbohrungen angeordnet sind.

Aufgabe der Erfindung ist es, eine Gießkammer der eingangs genannten Art anzugeben, die eine gleichmäßige Erwärmung der Gießkammer mit vergleichsweise geringem Aufwand ermöglicht.

Diese Aufgabe ist erfindungsgemäß bei einer Gießkammer der eingangs genannten Art durch die kennzeichnenden Merkmale von Anspruch 1 gelöst.

Gemäß einer bevorzugten Ausführungsform ist vorgesehen, daß die Heizstäbe einzeln oder gruppenweise ansteuerbar sind, um die Heizleistung einzustellen. Diese Ausführungsform trägt dem Umstand Rechnung, daß das in die Gießkammer eingefüllte Material sich nicht gleichmäßig abkühlt, sondern beispielsweise im Bereich der Einfüllöffnung, wo es in direktem Kontakt mit der Luft steht, stärker abkühlt als in den übrigen Bereichen. Dadurch, daß die Heizstäbe unabhängig voneinander angesteuert werden können, kann eine bedarfsgerechte Heizleistung zur Verfügung gestellt werden mit der Folge, daß das Gießmaterial über den Umfang der Gießkammer eine gleichmäßige Temperatur behält.

Die Steuerung der Heizstäbe kann über einen Regelkreis erfolgen, wobei zweckmäßigerweise Temperaturfühler vorgesehen sind, um die Temperatur der Gießkammer an der Oberfläche der Kolbenbohrung an mehreren Meßpunkten entlang des Gießkammerumfangs zu ermitteln. Der Regelkreis kann dann die Leistung der Heizstäbe in Abhängigkeit von den gemessenen Temperaturen so regeln, daß sich an der Innenseite der Gießkammer eine Temperatur von 560°C bis 620°C, und bei der Verwendung von Aluminium als Gießmaterial insbesondere von 570°C bis 580°C einstellt.

Hinsichtlich weiterer vorteilhafter Ausgestaltungen der Erfindung wird auf die unteransprüche sowie die nachfolgende Beschreibung eines Ausführungsbeispiels unter Bezugnahme auf die beiliegende Zeichnung verwiesen. In der Zeichnung zeigt
- Figur 1: eine Ausführungsform einer zweiteilig ausgeführten Gießkammer gemäß der vorliegenden Erfindung im Längsschnitt und
- Figur 2: die Gießkammer aus Figur 1 von der rechten Seite her betrachtet.

In den Figuren 1 und 2 ist eine Ausführungsform einer horizontalen Gießkammer 1 gemäß der vorliegenden Erfindung dargestellt, wie sie in Druckgießmaschinen für das Druckgießen von Metallen wie beispielsweise Aluminium, Magnesium oder Messing verwendet wird. Die Gießkammer 1 besitzt einen Gießkammermantel 2 und ist in ihrer Axialrichtung unterteilt in ein Heizteil 3, an dessen Oberseite eine Einlegeöffnung 3a ausgebildet ist, durch welche in den Innenraum des Gießzylinders 1 ein flüssiges oder verfestigtes Metall eingefüllt bzw. eingelegt werden kann, und ein Druckteil 4, in welchem eine nicht dargestellte Druckform vorgesehen ist und das an seinem vom Heizteil 3 wegweisenden Endbereich eine Auslaßöffnung 4a bildet. Das Heizteil 3 und das Druckteil 4 sind durch einen Klemmring 6 miteinander verbunden.

Wie in Figur 1 deutlich dargestellt ist, sind in dem Gießkammermantel 2 insgesamt acht Heizelemente in Form von Heizstäben 5 vorgesehen, die - wie insbesondere in Figur 2 gezeigt ist - gleichmäßig über den Umfang der Gießkammer 1 in dem Heizteil 3 angeordnet sind. Frei bleibt lediglich die Oberseite des Heizteils 3, wo sich die Einlegeöffnung 3a befindet. Die Heizstäbe 5 sind in entsprechende stirnseitige Bohrungen des Heizteils 3 eingesetzt und erstrecken sich über die gesamte Länge des Heizteils 3. Zum Schutz der Heizstäbe 5 ist die Stirnseite des Heizteils 3 durch ein Schutzblech 8 abgedeckt ist.

Nicht dargestellt ist, daß die Heizstäbe 5 jeweils paarweise angesteuert werden können, wobei jeweils zwei sich bezüglich der Bildebene der Figur 1 gegenüberliegende Heizstäbe 5 ein Paar bilden. Es ist ein Regelkreis vorgesehen, welcher die Leistung der Paare von Heizstäben 5 in Abhängigkeit von der Temperatur des Heizteils 3 an dessen Innenseite regelt, welche durch Temperaturfühler 11, die von unten in den Gießkammermantel 2 eingesetzt sind, ermittelt wird. Ziel ist es dabei, die Beheizung des Heizteils 3 so vorzunehmen, daß sich an der Innenseite des Gießkammermantels 2 über die axiale Länge und den Umfang des Heizteils 3 je nach Art des Gießmaterials eine Temperatur von 560°C bis 620°C, insbesondere von 570°C bis 580°C, einstellt. Nachdem an der offenen Oberseite des Heizteils 3 die Temperaturverluste besonders hoch sind, wird dies dazu führen, daß das in Figur 2 oberste Paar von Heizstäben 5 die größte Heizleistung erbringen muß, während das unterste Paar von Heizstäben 5 die geringste Heizleistung zur Verfügung zu stellen braucht. Um die erforderliche Heizleistung möglichst gering zu halten, ist das Heizteil 3 von einem Wärmeisolationsmantel 8 umgeben, der die wärmeverluste an die Umgebung minimieren soll.

Die Gießkammer 1 umfaßt schließlich noch einen Kolben 7, der in das Heizteil 3 von dessen der Auslaßöffnung 4a gegenüberliegenden Stirnseite her eingreift und in dem Heizteil 3 axial verschiebbar ist, um heißes Gießmaterial, das in das Heizteil 3 durch die Einlegeöffnung 3a eingebracht wurde, in das Druckteil 4 hineinzupressen und durch die Auslaßöffnung 4a auszustoßen.

## Patentansprüche

1. Gießkammer für das Druckgießen von Metallen mit einem Gießkammermantel (2) und Heizmitteln (5) zur Vorwärmung der Gießkammer, wobei als Heizmittel mehrere Heizstäbe (5) entlang des Umfangs der Gießkammer (1) verteilt angeordnet sind, welche in den Gießkammermantel (2) von seiner einen Stirnseite her eingesetzt sind und sich in Längsrichtung der Gießkammer (1) erstrecken, **dadurch gekennzeichnet, daß** die Gießkammer (1) axial unterteilt ist in ein Heizteil (3) mit einer Einlegeöffnung (3a) zum Einbringen des Gießmaterials und ein Druckteil (4), in welchem eine Druckform vorgesehen ist und in welches das Gießmaterial aus dem Heizteil (3) durch einen axial in das Heizteil (3) eingreifenden Kolben (7) hineingedrückt werden kann, wobei die Heizstäbe (5) nur in dem Heizteil (3) vorgesehen sind und sich im wesentlichen über dessen ganze axiale Länge erstrecken.

2. Gießkammer nach Anspruch 1, **dadurch gekennzeichnet, daß** die Heizstäbe (5) einzeln oder gruppenweise ansteuerbar sind, um die Heizleistung einzustellen.

3. Gießkammer nach Anspruch 2, **dadurch gekennzeichnet, daß** die Heizstäbe (5) über einen Regelkreis gesteuert werden.

4. Gießkammer nach Anspruch 3, **dadurch gekennzeichnet, daß** Temperaturfühler (11) vorgesehen sind, um die Temperatur das Heizteil (3) an mehreren, insbesondere in Umfangsrichtung beabstandeten Meßpunkten zu ermitteln, und der Regelkreis die Leistung der Heizstäbe (5) in Abhängigkeit von den gemessenen Temperaturen regelt.

5. Gießkammer nach Anspruch 3 oder 4, **dadurch gekennzeichnet, daß** der Regelkreis in der Weise eingestellt ist, daß sich an der Innenseite des Heizteils (3) eine Temperatur von 560°C bis 620°C, insbesondere 570°C bis 580°C einstellt.

6. Gießkammer nach einem der vorherigen Ansprüche, **dadurch gekennzeichnet, daß** das Heizteil (3) von einem Wärmeisolationsmantel (8) umgeben ist.

7. Gießkammer nach einem der vorherigen Ansprüche, **dadurch gekennzeichnet, daß** das Heizteil (3) und das Druckteil (4) durch einen Klemmring (6) miteinander verbunden sind.

## Claims

1. Casting chamber for the die-casting of metals, having a casting chamber casing (2) and heating means (5) for pre-heating of the casting chamber, wherein several heating bars (5) are distributedly arranged along the circumference of the casting chamber (1) as heating means, which are inserted into the casting chamber casing (2) from the one endface thereof and extend in the longitudinal direction of the casting chamber (1), **characterized in that** the casting chamber (1) is devided axially into a heating part (3) with a filler opening (3a) for introducing the casting material and a pressure part (4), in which a casting mold is provided and into which the casting material can be pressed from the heating part (3) by means of a piston (7) axially inserted into the heating part (3), wherein the heating bars (5) are provided in the heating part (3) only and extend essentially over the complete axial length thereof.

2. Casting chamber according to claim 1, **characterized in that** the heating bars (5) are controllable individually or in groups in order to adjust the heating power.

3. Casting chamber according to claim 2, **characterized in that** the heating bars (5) are controlled by means of a control circuit.

4. Casting chamber according to claim 3, **characterized in that** temperature sensors (11) are provided for detecting the temperature of the heating part (3) at various measuring points, that are in particularly distanced from one another in circumferential direction, and that the control circuit controls the power of the heating bars (5) in dependence of the measured temperatures.

5. Casting chamber according to claim 3 or 4, **characterized in that** the control circuit is adjusted in such a way, that at the inner side of the heating part (3) a temperature of 560°C to 620°C, in particular 570°C to 580°C will become present.

6. Casting chamber according to any preceding claim, **characterized in that** the heating part (3) is surrounded by a heat insulation covering (8).

7. Casting chamber according to any preceding claim, **characterized in that** the heating part (3) and the pressure part (4) are connected to one another by means of a clamping ring (6).

## Revendications

1. Chambre de coulée pour la coulée sous pression de métaux, avec une enveloppe de la chambre de coulée (2) et des moyens de chauffage (5) pour le préchauffage de la chambre de coulée, où, le long de la circonférence de la chambre de coulée (1) sont distribués comme moyens de chauffage plusieurs barres de chauffage (5) qui sont introduites dans l'enveloppe de la chambre de coulée (2) du côté de l'une d'entre les parties frontales de celle-ci et qui s'étendent dans la direction longitudinale de la chambre de coulée (1), **caractérisée en ce que**, la chambre de coulée (1) est divisée dans la direction axiale dans une portion de chauffage (3) avec un orifice d'entrée (3a) pour l'introduction du matériau de coulée et avec une portion de pressage (4), dans laquelle est pourvue une forme de coulée et où le matériau de coulée peut être introduit sous pression de la portion de chauffage (3) par un piston (7) qui actionne dans la portion de chauffage (3), où les barres de chauffage (5) sont pourvues seulement dans la portion de chauffage(3) et en essence s'étendent sur toute la longueur axiale de celle-ci.

2. Chambre de coulée selon la revendication 1, **caractérisée en ce que**, les barres de chauffage (5) peuvent être commandées individuellement ou en groupes, pour le réglage de la puissance de chauffage.

3. Chambre de coulée selon la revendication 2, **caractérisée en ce que**, les barres de chauffage (5) sont commandées par un circuit de réglage.

4. Chambre de coulée selon la revendication 3, **caractérisée en ce qu'**on pourvoit des senseurs de température (11) pour déterminer la température dans la portion de chauffage (3) en plusieurs points de mesure, spécialement distancés dans la direction de la circonférence, et le circuit de réglage règle la puissance des barres de chauffage (5) en fonction des températures mesurées.

5. Chambre de coulée selon la revendication 3 ou 4, **caractérisée en ce que**, le circuit de réglage est tellement réglé que sur la partie intérieure de la portion de chauffage (3) s'établisse une température de 560 °C jusqu'à 620 °C, spécialement de 570 °C jusqu'à 580 °C.

6. Chambre de coulée selon l'une des revendications antérieures, **caractérisée en ce que**, la portion de chauffage (3) est entourée d'une enveloppe isolatrice de chaleur (8).

7. Chambre de coulée selon l'une des revendications antérieures, **caractérisée en ce que**, la portion de chauffage (3) et la portion de pressage (4) sont joints entre elles par un anneau de serrage (6).
